# EUROPÄISCHE PATENTSCHRIFT

(11) **EP 4 081 714 B1**
(45) Veröffentlichungstag und Bekanntmachung des Hinweises auf die Patenterteilung: **22.11.2023**
(21) Anmeldenummer: 20848691.0
(22) Anmeldetag: 18.12.2020
(51) Int. Cl.: F15B 15/14, F15B 15/22

(54) **ENDLAGENGEDÄMPFTER ARBEITSZYLINDER**
WORKING CYLINDER WITH CUSHIONED END-STROKE
CYLINDRE DE TRAVAIL À AMORTISSEMENT EN POSITION FINALE

(30) Priorität: 23.12.2019 DE 202019005218 U
(43) Veröffentlichungstag der Anmeldung: 02.11.2022
(73) Patentinhaber: Bümach Engineering International B.V., 7826 TA Emmen (NL)
(72) Erfinder: BUETER, Josef, 49733 Haren/Altenberge (DE)
(74) Vertreter: Weihrauch, Frank
(86) Internationale Anmeldenummer: PCT/DE2020/000339
(87) Internationale Veröffentlichungsnummer: WO 2021/129900

(56) Entgegenhaltungen:
- JP-A- H0 650 306
- US-A- 4 048 905
- US-A- 4 207 800

## Beschreibung

Die Erfindung betrifft einen endlagengedämpften Arbeitszylinder.

Aus dem Stand der Technik sind in verschiedenen Varianten Lösungen bekannt, welche die Bewegung eines Kolbens innerhalb eines hydraulischen Arbeitszylinders in einem definierten Bereich konstant oder progressiv verzögern. Die Verzögerung der Bewegung erfolgt in der Regel über ein Drosseln des Abstroms der Hydraulikflüssigkeit mittels eines Dämpfungsglieds. Dieses Dämpfungsglied reduziert den Querschnitt, über den die Hydraulikflüssigkeit abfließen kann.

So ist beispielsweise aus EP 0 949 422 B1 eine Lösung bekannt, bei der ein Ringspalt eines Dämpfungsringes, welcher federnd an der Zylinderinnenwandung anliegt, als durchflussbegrenzende Engstelle dient. Für eine progressive Dämpfung ist der Dämpfungsbereich des Zylinders konisch ausgebildet. Somit wird mit fortschreitender Bewegung in dem Dämpfungsbereich der Dämpfungsring zusammengedrückt und der Ringspalt des Dämpfungsringes fortschreitend verkleinert. Es handelt sich hierbei um eine bewährte Lösung, die einen wichtigen Beitrag zum Stand der Technik leistet, auf der anderen Seite aber wegen der erforderlichen Präzision der Spaltmaßausbildung von Kolben und Zylinderinnenwandung in der Fertigung technologisch sehr anspruchsvoll ist. Eine ähnliche Lösung einer Dämpfung mittels eines Kolbenringspalts ist auch aus US 4 207 800 A bekannt.

Ein Problem nach dem Stand der Technik ergibt sich bei Knickbelastungen, da diese zu Verformungen in den Führungen des Führungsverschlussteils und in den Führungsbändern des Kolbens führen und ein relativ hohes Spaltmaß zwischen dem Kolben und der Zylinderinnenwandung bedingen um sicherzustellen, dass der Kolben nicht an der Zylinderinnenwandung schleift. Dies steht dann einer möglichst exakten Dämpfung entgegen.

Die Aufgabe der Erfindung ist es, eine Dämpfung für einen endlagengedämpften Arbeitszylinder aufzuzeigen, welche eine hohe Präzision und leichte Einstellbarkeit der Dämpfung bereitstellt, auch für hohe Biegebeanspruchungen der Kolbeneinheit sowie für unterschiedliche Zylinderbauarten geeignet ist, eine hohe Robustheit und Betriebssicherheit aufweist und zudem einfach und kostengünstig herstellbar ist.

Die Aufgabe wird durch die im Patentanspruch 1 aufgeführten Merkmale gelöst. Bevorzugte Weiterbildungen ergeben sich aus den Unteransprüchen.

Erfindungsgemäß weist der endlagengedämpfte Arbeitszylinder einen Zylinder und eine Kolbeneinheit auf.

Der Zylinder weist gemäß der Erfindung ein Zylinderrohr, ein erstes und ein zweites Verschlussteil auf.

Erfindungsgemäß ist das erste Verschlussteil an dem ersten Zylinderrohrende und das zweite Verschlussteil an dem zweiten Zylinderrohrende des Zylinderrohrs angeordnet. Die Anordnung der beiden Verschlussteile ist dabei so ausgebildet, dass sie mit den jeweiligen Zylinderrohrenden druckdicht verbunden sind. Zum Verbinden werden die beiden Verschlussteile vorzugsweise jeweils entlang der umlaufenden gemeinsamen Kontaktfläche mit dem Zylinderrohr verschweißt. Es sind auch andere Verbindungen, wie beispielsweise ein Verschrauben, möglich.

Das Zylinderrohr und die Verschlussteile bilden erfindungsgemäß einen Zylinderinnenraum aus. Als Zylinderinnenraum ist der von den Verschlussteilen und dem Zylinderrohr gebildete Innenraum des Zylinders zu verstehen, in dem sich bei bestimmungsgemäßer Verwendung das Druckmittel befindet. Ferner ist in dem Zylinderinnenraum der Kolben angeordnet.

Erfindungsgemäß weist der Zylinder in mindestens einem Endbereich eine Dämpfungszone auf. Die Dämpfungszone ist der Bereich des Zylinderinnenraums, in welchen beim Einlaufen der Kolbeneinheit eine Dämpfung erfolgt.

Als Dämpfung wird eine die Bewegung der Kolbeneinheit verzögernde Kraftwirkung verstanden.

Die Dämpfungszone befindet sich an mindestens einem Endbereich des Zylinderrohrs und umfasst den Teil des Zylinderinnenraumes zwischen einem Druckmittelanschluss und einer axialen Begrenzung durch das an diesem Endbereich angeordnete Verschlussteil.

Der Zylinder weist erfindungsgemäß einen seitlich angeordneten Druckmittelanschluss auf, wobei der Druckmittelanschluss der Dämpfungszone zugeordnet und von der axialen Begrenzung des Zylinderinnenraums axial beabstandet ist.

Die Dämpfungszone erstreckt sich zwischen dem Druckmittelanschluss und der axialen Begrenzung. Die axiale Begrenzung blockiert physisch die weitere Bewegung der Kolbeneinheit und definiert so axial einseitig den maximalen Bewegungsweg der Kolbeneinheit.

Die axiale Begrenzung wird vorzugsweise durch das Verschlussteil gebildet. Hierzu besitzt das Verschlussteil eine entsprechende Anschlagfläche, gegen die die Kolbeneinheit sich anlegen kann, so dass sie ihre Endlage einnimmt.

Bei besonderen Ausbildungen kann die Endlage der Kolbeneinheit im Betrieb auch vor dem Erreichen der axialen Begrenzung liegen.

Die Kolbeneinheit weist erfindungsgemäß einen Kolbengrundkörper und einen Ringkörper auf. Vorzugsweise setzt sich die Kolbeneinheit aus einer Kolbenstange und einem Kolben zusammen, wobei dann der Kolben den Kolbengrundkörper und den Ringkörper aufweist. Der Kolbengrundkörper und der Ringkörper werden nachfolgend zusammengefasst auch als der Kolben bezeichnet.

Je nach Typ des Arbeitszylinders kann der Kolbengrundkörper unterschiedlich ausgeführt sein. So kann die Kolbenstange komplett durch oder nur teilweise in den Kolbengrundkörper geführt sein. Ferner kann die Kolbeneinheit monolithisch ausgebildet sein und dann lediglich einen Kolbenstangen- und einen Kolbenabschnitt aufweisen.

Erfindungsgemäß durchsetzt die Kolbeneinheit das erste Verschlussteil gleitend und bildet in dem Zylinderinnenraum mindestens einen Arbeitsraum aus.

Das erste Verschlussteil ist dabei ausgebildet, die Kolbeneinheit gleitend aufzunehmen und weist hierzu Dicht- und Führungselemente auf.

Der Kolbengrundkörper wird erfindungsgemäß mittels einer Führung in dem Zylinderinnenraum axial verschieblich geführt.

Der Kolbengrundkörper weist hierzu mindestens eine Aufnahme für eine Führung auf. Die Aufnahme ist vorzugsweise als eine Nut ausgebildet, in welche ein Führungsring als Führung eingesetzt ist.

Der Ringkörper weist gemäß der Erfindung an einer radialen Außenmantelfläche eine umlaufende Innenringnut auf. In dieser Innenringnut ist ein Kolbenring angeordnet.

Hierzu ist die umlaufende Innenringnut ausgebildet, den Kolbenring aufzunehmen und ihn in seiner axialen Position zu fixieren. Weiterhin ist die umlaufende Innenringnut ausgebildet eine radiale Bewegung des Kolbenringes zumindest soweit zuzulassen, dass sich dieser federnd verformen kann. Dies wird durch eine ausreichende Tiefe der umlaufenden Innenringnut erreicht.

Erfindungsgemäß liegt der Kolbenring federnd an der Zylinderinnenwandung an und weist einen Kolbenringspalt auf.

Der Kolbenring ist hierfür federnd, insbesondere radial elastisch ausgebildet und besitzt in einem Entspannnungszustand einen Außendurchmesser, welcher größer als der Innendurchmesser des Zylinderrohrs ist.

Wird die Kolbeneinheit in das Zylinderrohr eingesetzt, nimmt der Kolbenring einen Spannungszustand in der umlaufenden Innenringnut ein und liegt an der Zylinderinnenwandung an. In diesem Spannungszustand verformt sich der Kolbenring elastisch und verkleinert seinen Außendurchmesser sowie die Größe des Kolbenringspalts.

Der Ringkörper nimmt erfindungsgemäß in einer Ringöffnung einen Führungszapfen des Kolbengrundkörpers auf und bildet zwischen einer radialen Innenmantelfläche des Ringkörpers und dem Führungszapfen einen Ringspalt aus. Die Ringöffnung ist eine vorzugsweise hohlzylindrische Ausnehmung. Sie kann aber auch eine andere Geometrie aufweisen soweit diese ausgebildet ist, von dem Führungszapfen geführt zu werden. Der Ringkörper ist so ausgebildet, dass er mit seiner Ringöffnung auf den Führungszapfen des Kolbengrundkörpers angeordnet werden kann.

Der Führungszapfen ist ein Bestandteil des Kolbengrundkörpers. Bei dem Führungszapfen handelt es sich vorzugsweise um einen verjüngten Abschnitt des Kolbengrundkörpers. Es kann sich aber auch um ein verbundenes Bauteil handeln. Der Führungszapfen ist an dem Ende der Kolbeneinheit angeordnet, die der zu dämpfenden Endlage zugewandt ist. Der Führungszapfen ist vorzugsweise zylinderförmig ausgebildet. Der Außendurchmesser des Führungszapfens ist dann kleiner als der Innendurchmesser der Ringöffnung. Der Führungszapfen kann aber auch jede andere Geometrie aufweisen die geeignet ist, den Ringkörper zu führen.

Die erfindungsgemäße Lösung ist insbesondere dadurch gekennzeichnet, dass der Ringkörper gegenüber dem Kolbengrundkörper ein axiales Bewegungsspiel und ein radiales Bewegungsspiel aufweist. Aufgrund des radialen Bewegungsspiels wird der Ringkörper nachfolgend auch als schwimmender Ringkörper bezeichnet.

Der Ringkörper wird in seiner Position auf dem Führungszapfen in seiner axialen Beweglichkeit mittels eines Sperrkörpers begrenzt. Der Sperrkörper ist vorzugsweise als ein Seegerring ausgebildet, welcher in eine entsprechend an dem Führungszapfen angeordnete Ringnut eingesetzt wird. Es sind auch andere Sperrkörperformen möglich, welche an dem Kolbengrundkörper angeordnet werden können und den Bewegungsspielraum des Ringkörpers axial begrenzen.

Der Ringkörper weist gemäß der Erfindung eine kolbengrundkörperseitige axiale Ringfläche auf und der Kolbengrundkörper weist gegenüberliegend eine ringkörperseitige axiale Gegenringfläche auf.

Erfindungsgemäß ist die Kolbeneinheit ausgebildet, bei einer Einfahrbewegung in die Dämpfungszone den Druckmittelanschluss mit dem Kolbenring axial zu überfahren und in der Dämpfungszone ein Dämpfungsdruckmittelvolumen in einem Dämpfungszonenraum einzuschließen.

Überfährt der Kolbenring in der Einfahrbewegung den Druckmittelanschluss, erreicht er die Dämpfungszone. Zugleich wird ein Dämpfungdruckmittelvolumen eingeschlossen. Das Druckmittel kann nun aus dem Arbeitsraum nicht mehr direkt über den Druckmittelanschluss ausströmen.

Der Dämpfungszonenraum bezeichnet den Teil des Zylinderinnenraums, der nach einer Überfahrung des Druckmittelanschlusses durch den Kolbenring durch die Kolbeneinheit, das Verschlussteil und das Zylinderrohr begrenzt wird. Mit fortschreitender axialer Bewegung der Kolbeneinheit in Richtung der axialen Endlage verkleinert sich der Dämpfungszonenraum.

Als Dämpfungsdruckmittelvolumen wird der Teil des Druckmittels bezeichnet, der in dem Dämpfungszonenraum eingeschlossen wird und aus diesem abströmt.

Die Kolbeneinheit ist erfindungsgemäß ausgebildet, bei einer Einfahrbewegung innerhalb der Dämpfungszone einen ersten Betriebszustand und bei einer Ausfahrbewegung innerhalb der Dämpfungszone einen zweiten Betriebszustand aufzuweisen. Der erste Betriebszustand wird nachfolgend auch als Dämpfungsbetriebszustand bezeichnet. Der zweite Betriebszustand wird nachfolgend auch als Ausfahrtbetriebszustand bezeichnet.

Gemäß der Erfindung liegen im ersten Betriebszustand die kolbengrundkörperseitige axiale Ringfläche und die ringkörperseitige axiale Gegenringfläche aneinander an und bilden eine Dichtebene aus.

Bei der Einfahrbewegung wird das Dämpfungsdruckmittelvolumen von der Kolbeneinheit eingeschlossen, wodurch sich auch der Druck im Dämpfungszonenraum gegenüber dem Druck am Druckmittelanschluss erhöht.

Erfindungsgemäß liegt im Dämpfungsbetriebszustand somit ein Überdruck des Dämpfungsdruckmittelvolumens gegenüber dem Druck am Druckmittelanschluss vor. Ferner ist der Kolbenringspalt erfindungsgemäß für einen gedrosselten Abstrom des Dämpfungsdruckmittelvolumens ausgebildet.

Im Dämpfungsbetriebszustand übersteigt der Druck des eingeschlossenen Druckmittels, also des Dämpfungsdruckmittelvolumens, den im übrigen Arbeitsraum anliegenden Betriebsdruck, so dass der Ringkörper mit seiner kolbengrundkörperseitigen axialen Ringfläche an die ringkörperseitige axiale Gegenringfläche gepresst wird und dort eine Dichtebene ausbildet. Als Betriebsdruck wird der an dem Druckmittelanschluss anliegende Druck des Druckmittels verstanden, der dem Druck im übrigen Arbeitsraum entspricht.

In dem Dämpfungsbetriebszustand kann das Druckmittel lediglich durch den Kolbenringspalt abströmen. Durch das Verzögern des Abströmens des Dämpfungsdruckmittelvolumens wird eine Kraftwirkung erzeugt, welche der Einfahrbewegung der Kolbeneinheit entgegenwirkt.

In dem zweiten Betriebszustand bildet sich erfindungsgemäß zwischen der kolbengrundkörperseitigen axialen Ringfläche und der ringkörperseitigen axialen Gegenringfläche ein axialer Spalt aus. Dieser axiale Spalt zwischen der kolbengrundkörperseitigen axialen Ringfläche und der ringkörperseitigen axialen Gegenringfläche wird nachfolgend auch verkürzt als der axiale Spalt bezeichnet. Dem liegt zu Grunde, dass in dem Ausfahrtbetriebszustand der Betriebsdruck höher ist als der Druck des Dämpfungsdruckmittelvolumens im Dämpfungszonenraum. Der Ringkörper bewegt sich von der ringkörperseitigen axialen Gegenringfläche des Kolbengrundkörpers weg und es bildet sich ein axialer Spalt zwischen dem Kolbengrundkörper und dem Ringkörper aus.

Erfindungsgemäß bilden der axiale Spalt und der Ringspalt einen Druckmitteleinströmkanal aus. Der Druckmitteleinströmkanal ist für einen Zustrom des Druckmittels in den Dämpfungszonenraum ausgebildet.

Zwar ist ein Zustrom des Druckmittels auch über den durch den Kolbenringspalt verbleibenden Querschnitt möglich. Insbesondere bei einer progressiven Dämpfung mit einem konischen Querschnitt in der Dämpfungszone kann der Querschnitt des Kolbenringspalts jedoch so gering sein, dass eine aktive Ausfahrt dann nur sehr verzögert möglich wäre und zudem hierfür der erhebliche Druckverlust über dem Kolbenringspalt überwunden werden müsste.

Der axiale Spalt zwischen der kolbengrundkörperseitigen axialen Ringfläche des Ringkörpers und der ringkörperseitigen axialen Gegenringfläche des Kolbengrundkörpers sowie der radiale Ringspalt zwischen radialer Innenmantelfläche des Ringkörpers und dem Führungszapfen bilden einen Druckmittelkanal mit einem konstruktiv gestaltbaren Querschnitt aus, welcher unabhängig von dem Querschnitt des Kolbenringspalts einen Zustrom des Druckmittels in den Dämpfungszonenraum ermöglicht.

Auf diese Weise wird die Kolbeneinheit aus ihrer Endlage und der Dämpfungszone ohne ungewünschte Dämpfung heraus bewegt. Die Kolbeneinheit führt somit die Ausfahrbewegung aus.

Zudem wurde überraschend gefunden, dass mittels des Ringkörpers und seines axialen Bewegungsspiels die Ausfahrbewegung praktisch verzögerungsfrei eingeleitet werden kann. Dem liegt zu Grunde, dass bei einer Druckbeaufschlagung an dem Druckmittelanschluss der Ringkörper aktiv von dem Kolbengrundkörper axial wegbewegt wird. Die dies bewirkende Kraft ergibt sich aus dem Flächeninhalt der kolbengrundkörperseitigen Ringfläche und der Druckdifferenz zwischen dem Druck am Druckmittelanschluss und dem Druck das Dämpfungsdruckmittels im Dämpfungszonenraum. Bei seiner axialen Bewegung ist der Ringkörper als ein Volumenkörper ausgebildet und somit ausgebildet ein Teilvolumen des Dämpfungsdruckmittels im Dämpfungszonenraum zu verdrängen, wodurch das Druckmittel auf den Kolbengrundkörper presst und die Kolbeneinheit unverzögert aus der Endlage verdrängt wird. Diese initiale Phase des Ausfahrtbetriebszustand wird zwar lediglich solange bereitgestellt, bis der Kolbenringkörper die Spielendlage seines axialen Bewegungsspiels an dem Sicherungsring erreicht hat. In diesem Zustand ist jedoch vorteilhaft der axiale Spalt vollständig geöffnet, so dass das Druckmittel über den Druckmitteleinströmkanal in den Dämpfungszonenraum einströmen und so eine ununterbrochene Ausfahrt ohne nachteilige Verzögerung fortgesetzt werden kann.

Der erfindungsgemäße endlagengedämpfte Arbeitszylinder weist insbesondere folgende Vorteile auf:
Mit dem schwimmenden Ringkörper wurde eine überraschend einfache Lösung gefunden, mehrere technische Probleme zugleich zu lösen.

Zum ersten ist der Ringkörper durch seine schwimmende Lagerung von der exakten radialen Lage des Kolbengrundkörpers entkoppelt. Der Ringkörper folgt mittels des radial elastischen Kolbenrings in seiner radialen Position im Sinne einer Selbstjustierung immer exakt der Zylinderinnenwandung. Dies gilt insbesondere auch dann, wenn der Kolbengrundkörper insbesondere infolge von Verformungen der Kolbenstange bei Knickbelastungen in seiner radialen Position negativ beeinflusst wird.

Weiterhin besteht der Vorteil, dass der Ringkörper keine radialen Kräfte auf die Zylinderinnenwandung übertragen muss.

Damit kann ferner vorteilhaft ein besonders geringes Spaltmaß zwischen der Außenmantelfläche des Ringkörpers und der Zylinderinnenwandung bereitgestellt werden, ohne dass die Gefahr eines Schleifens an der Zylinderinnenwandung besteht, wie dies nach dem Stand der Technik nicht möglich wäre.

Vorteilhaft ist zudem, dass mittels des Ringkörpers und damit mit ein und demselben Bauteil eine besonders präzise Endlagendämpfung bereitgestellt werden kann. Die besondere Präzision beruht darauf, dass der Ringkörper in seiner radialen Position auch in der Dämpfungszone der jeweiligen Form der Zylinderinnenwandung folgt, die hier insbesondere konisch ausgebildet sein kann.

Zudem kann vorteilhaft mit besonders geringem konstruktiven Aufwand der schwimmende Ringkörper zugleich mit einem axialen Spiel versehen werden, und es können so mit einem Dämpfungsbetriebszustand und einem Ausfahrtbetriebszustand zwei unterschiedliche Betriebszustände bereitgestellt werden, die einerseits eine präzise Dämpfungswirkung bei einer Einfahrbewegung und andererseits eine Umgehung der Dämpfung bei einer aktiven Ausfahrbewegung ermöglichen.

Der Querschnitt des Ringspalt ist zudem vorteihaft unabhänig von der relativen radialen Lagebeziehung von Ringkörper und Führungszapfen innerhalb des radialen Bewegungsspiels stets konstant und kann in einfacher Weise durch die Differenz des Innendurchmessers des Ringkörpers und des Außendurchmessers des Führungszapfens festgelegt werden.

Vorteilhaft ist ferner, dass mit einfachen konstruktiven Mitteln wie der Wahl des axialen Abstand des Druckmittelanschlusses, der Form der Zylinderinnenwandung in der Dämpfungszone, der Breite des Kolbenringspalt oder der Breite des radialen Spalts und des Ringspalt die Dämpfungscharakteristik und die Ausfahrcharakteristik den jeweiligen Anforderungen angepasst werden kann. Dies kann zudem - soweit vorgesehen - für jede Endlage gesondert erfolgen.

Weiterhin ist es vorteilhaft, dass mittel des Ringkörpers und seines axialen Bewegungsspiel in seiner Ausbildung als Volumenkörper eine verzögerungsfreie Ausfahrbewegung bereitgestellt werden kann.

Weiterhin ist es vorteilhaft, dass die Endlagendämpfung sowohl in nur einer Endlage als auch in beiden Endlagen bereitgestellt werden kann.

Zudem ist die Lösung in unterschiedlichen Zylindertypen, wie insbesondere Differenzialarbeitszylinder, Gleichgangzylinder, Zugzylinder oder Plungerzylinder anwendbar.

Der elastische Kolbenring, welcher gegen die Zylinderinnenwandung gespannt ist kann vorteilhaft zudem fertigungsbedingte Abweichungen des Zylinderrohrs ausgleichen und somit eine hohe Präzision der Dämpfung ermöglichen.

Durch den konstanten Abstand des Ringkörpers zur Zylinderinnenwandung ergibt sich der Vorteil, dass magnetische Positionsgeber sehr zuverlässlich eingesetzt werden können und präzise axiale Positionsdaten der Kolbeneinheit bereitstellen.

Letztlich besteht ein besonderer Vorteil in der hohen Robustheit, der hohen Betriebssicherheit und der technologisch guten Herstellbarkeit.

Gemäß einer vorteilhaften Weiterbildung wird das axiale Bewegungsspiel des Ringkörpers axial entgegen der Kolbenmitte durch einen Sicherungsring begrenzt. Hierzu wird der Sicherungsring in eine Nut des Führungszapfens eingesetzt, wobei der Sicherungsring nicht vollständig von der Nut aufgenommen wird. Bei dem Sicherungsring kann es sich insbesondere um einen kostengünstig und als Normbauteil verfügbaren Seegerring handeln.

So wird das axiale Bewegungsspiel des Ringkörpers in der einen Richtung durch die axiale Gegenringfläche des Kolbengrundkörpers und in der anderen Richtung durch den Sicherungsring begrenzt.

Der Vorteil liegt darin, dass durch ein konstruktiv sehr einfaches und zugleich zuverlässiges Mittel mittels des axialen Abstands des Sicherungsringes zu dem Ringkörper das axiale Bewegungsspiel des Ringkörpers und somit die mögliche Breite des axialen Spalts zwischen der kolbengrundkörperseitigen axialen Ringfläche und der ringkörperseitigen axialen Gegenringfläche als ein Abschnitt des Druckmittelzustromkanals festlegbar ist. Somit kann auch die mögliche Ausfahrgeschwindigkeit in dem zweiten Betriebszustand gezielt beeinflusst werden. Gemäß einer weiteren Weiterbildung weist der Führungszapfen eine Axialnut auf. Die Axialnut ist hierbei als Teil des Druckmitteleinströmkanals ausgebildet.

Die Axialnut ist mindestens eine Nut, welche axial entlang des Führungszapfens verläuft. Die Axialnut kann auch durch mehrere Nuten ausgebildet sein.

Durch die Axialnut kann mit einem einfachen Mittel der Querschnitt des Ringspalts erweitert und so in Verbindung mit dem axialen Spalt vorteilhaft zum gezielten Einstellen des Druckmitteleinstroms im zweiten Betriebszustand genutzt werden. Somit kann die erreichbare Geschwindigkeit der Ausfahrbewegung in der Dämpfungszone bestimmt werden. Mittels der Axialnut kann vorteilhaft der Querschnitt des Druckmitteleinströmkanals unabhängig von dem radialen Bewegungsspiel des Ringkörpers erweitert werden.

Der Zylinder weist gemäß einer vorteilhaften Weiterbildung einen Positionsgeber auf. Der Positionsgeber ist ausgebildet, eine Position des Ringkörpers aufzunehmen.

Der Positionsgeber detektiert die Position der Kolbeneinheit mittels eines Messverfahrens, welches eine kapazitative, magnetische, mechanische oder eine elektromagnetische Eigenschaftsänderung während der Kolbenbewegung registriert und auswertet. Aus dem Stand der Technik sind hierzu unterschiedliche Positionsgeber für die Ermittlung der Kolbenposition bekannt. Beispielsweise kann bei einer magnetischen Ausbildung eine Erfassung mittels eines Reed-Schalters erfolgen.

Diese Weiterbildung ist insbesondere vorteilhaft, weil eine besonders präzise Positionserfassung bereitgestellt werden kann. Dem liegt zu Grunde, dass der Ringkörper gegenüber dem Kolbengrundkörper mit einem radialen Spiel, also schwimmend gelagert ist. Die exakte radiale Position des Ringkörpers relativ zu dem Zylinderrohr bleibt von radialen Positionsungenauigkeiten des Kolbengrundkörpers, die insbesondere infolge von Knickbelastungen, dynamischen Belastungen oder ungleichmäßigem Verschleiß der Führung auftreten können, unberührt, da der Ringkörper über den Kolbenring direkt von der Zylinderrohrinnenwandung geführt wird. Somit liegt stets ein exaktes Spaltmaß zwischen dem Ringkörper und der Zylinderinnenwandung vor, wobei das Spaltmaß zudem gegenüber dem Stand der Technik wesentlich geringer ausgelegt werden kann. Der Positionsgeber ist gegenüber dem Zylinderrohr lagefest angeordnet. Es wurde gefunden, dass durch den zuverlässigen radialen Abstand zwischen dem Ringkörper und dem Postionsgeber die Genauigkeit der axialen Positionserfassung erheblich gesteigert werden kann.

Gemäß einer anderen Weiterbildung weist die Zylinderinnenwandung in der Dämpfungszone eine Konizität auf und in dem ersten Betriebszustand ist der Kolbenring ausgebildet, den Kolbenringspalt mit fortschreitender Einfahrbewegung zu verschmälern.

Weist die Zylinderinnenwandung in der Dämpfungszone eine Konizität auf, wird bei der Einfahrbewegung der Kolbenring immer stärker gespannt, da sich sein Außendurchmesser dem immer geringer werdenden Innendurchmesser der Zylinderinnenwandung anpassen muss. Damit verkleinert sich auch der Kolbenringspalt fortschreitend und der Querschnitt für das Abströmen des Dämpfungsdruckmittelvolumens verringert sich.

Somit nimmt die Dämpfungswirkung der Dämpfungszone bis zu einem Maximum zu. Dabei bestimmt die Stärke der Konizität die Zunahme der Dämpfungswirkung in Abhängigkeit von dem zurückgelegten Einfahrweg.

Die Zylinderinnenwandung kann in der Dämpfungzone entlang der Einfahrbewegung aber auch zunächst einen konischen und nachfolgend wieder einen zylindrischen Abschnitt aufweisen. Hierbei wird im konischen Bereich die Dämpfungswirkung bis zu einem Maximum gesteigert während im nachfolgenden zylindrischen Abschnitt der Dämpfungszone die erreichte maximale Dämpfungswirkung bis zum Erreichen der Endlage kontinuierlich fortwirkt. Somit kann der Verlauf der Dämpfungswirkung auch an spezifische Anforderungen angepasst werden.

Der Zylinder weist gemäß einer vorteilhaften Weiterbildung in einem dem Endbereich axial gegenüberliegenden weiteren Endbereich eine weitere Dämpfungszone auf.

Gemäß dieser vorteilhaften Weiterbildung weist der Zylinder einen weiteren seitlich angeordneten Druckmittelanschluss auf, wobei der weitere Druckmittelanschluss der weiteren Dämpfungszone zugeordnet und von einer der axialen Begrenzung gegenüberliegenden weiteren axialen Begrenzung des Zylinderinnenraums axial beabstandet ist.

Der weitere Druckmittelanschluss, die weitere Dämpfungszone und die weitere axiale Begrenzung entsprechen dem Grunde nach in Funktion und Ausbildung dem Druckmittelanschluss, der Dämpfungszone und der axialen Begrenzung.

Die weitere Dämpfungszone und der weitere Druckmittelanschluss sind in räumlicher Nähe des zweiten Verschlussteils am zweiten Zylinderrohrende angeordnet.

Gemäß der vorteilhaften Weiterbildung weist die Kolbeneinheit axial dem Ringkörper gegenüberliegend einen weiteren Ringkörper und der Kolbengrundkörper axial dem Führungszapfen gegenüberliegend einen weiteren Führungszapfen auf.

Der weitere Ringkörper ist analog zum Ringkörper ausgebildet und an der gegenüberliegenden Seite der Kolbeneinheit angeordnet. Der weitere Führungszapfen weist ebenfalls mindestens einen weiteren Sperrkörper auf, welcher den axialen Bewegungsspielraum des weiteren Ringkörpers beschränkt. Vorzugsweise ist auch dieser weitere Sperrkörper als ein weiterer Sicherungsring ausgebildet, welcher in eine weitere Nut im weiteren Führungszapfen eingesetzt wird.

Der weitere Ringkörper und der weitere Führungszapfen können sich trotz des dem Grunde nach gleichen Aufbaus in ihren Abmaßen von dem Ringkörper und dem Führungszapfen unterscheiden. So können an den beiden Endlagen der Kolbeneinheit beispielsweise verschiedene Dämpfungscharakteristika realisiert werden. Dies ist besonders bei einem stark asymmetrisch belasteten Arbeitszylinder sinnvoll.

Die Kolbeneinheit ist gemäß der vorteilhaften Weiterbildung ausgebildet, bei einer Einfahrbewegung innerhalb der weiteren Dämpfungszone einen dritten Betriebszustand und bei einer Ausfahrbewegung innerhalb der weiteren Dämpfungszone einen vierten Betriebszustand aufzuweisen. Der dritte Betriebszustand wird nachfolgend auch als weiterer Dämpfungsbetriebszustand bezeichnet. Der vierte Betriebszustand wird nachfolgend auch als weiterer Ausfahrbetriebszustand bezeichnet.

Der dritte Betriebszustand wird auch als weiterer Dämpfungsbetriebszustand bezeichnet und weist bezogen auf die weitere Dämpfungszone die Merkmale des ersten Betriebszustands in entsprechender Weise auf. Der vierte Betriebszustand wird auch als weiterer Ausfahrbetriebszustand bezeichnet und weist bezogen auf die weitere Dämpfungszone die Merkmale des zweiten Betriebszustands in entsprechender Weise auf.

Als Merkmale der Betriebszustände sind insbesondere die Druckverhältnisse, die Positionen des Ringkörpers und des weiteren Ringkörpers relativ zu dem Kolbengrundkörper sowie die Lagebeziehungen der Kolbeneinheit zu dem Druckmittelanschluss und dem weiteren Druckmittelanschluss zu verstehen.

Der besondere Vorteil der vorstehenden Weiterbildung liegt darin, dass auch für doppelt wirkende Arbeitszylinder eine in beiden Endlagen wirksame Endlagendämpfung bereitgestellt wird.

Zudem ist es vorteilhaft, dass die Dämpfungscharakteristik in jeder der beiden Endlagendämpfungen unabhängig von der der jeweils anderen Endlagendämpfung einstellbar ist.

Die Erfindung wird als Ausführungsbeispiel anhand von
- Fig. 1: Endlagengedämpfter Arbeitszylinder als Differenzialzylinder mit einseitiger Endlagendämpfung (Schnittansicht)
- Fig. 2: Endlagengedämpfter Arbeitszylinder als Differenzialzylinder mit einseitiger Endlagendämpfung (vergrößerter Ausschnitt in Schnittansicht)
- Fig. 3: Endlagengedämpfter Arbeitszylinder als Differenzialzylinder mit beidseitiger Endlagendämpfung (Schnittansicht)
- Fig. 4: Endlagengedämpfter Arbeitszylinder als Gleichgangzylinder mit beidseitiger Endlagendämpfung (Schnittansicht)
- Fig. 5: Endlagengedämpfter Arbeitszylinder als Differenzialzylinder mit beidseitiger Endlagendämpfung im ersten Betriebszustand (vergrößerter Ausschnitt in Schnittansicht)
- Fig. 6: Endlagengedämpfter Arbeitszylinder als Differenzialzylinder mit beidseitiger Endlagendämpfung im zweiten Betriebszustand (vergrößerter Ausschnitt in Schnittansicht)
- Fig. 7: Kolbeneinheit (isometrische Ansicht)
näher erläutert.

Fig. 1 zeigt eine Übersichtsansicht eines ersten Ausführungsbeispiels des endlagengedämpften Differenzialarbeitszylinders. In diesem Ausführungsbeispiel handelt es sich um einen einseitig endlagengedämpften Differenzialarbeitszylinder. Die Endlagendämpfung ist in diesem Ausführungsbeispiel an der dem zweiten Verschlussteil 5 zugeordneten Endlage angeordnet. Es handelt sich um eine Endlagendämpfung am Kolbenboden, welche die Einfahrbewegung dämpft.

Der endlagengedämpfte Arbeitszylinder weist einen Zylinder 1 und eine Kolbeneinheit 2 auf.

Der Zylinder 1 setzt sich aus dem Zylinderrohr 3, dem ersten Verschlussteil 4 und dem zweiten Verschlussteil 5 zusammen. Das Zylinderrohr 3 und die beiden Verschlussteile 4, 5 sind so miteinander verbunden, dass sie einen Zylinderinneraum 8 umschließen. Dabei ist das erste Verschlussteil 4 dem ersten Zylinderrohrende 6 und das zweite Verschlussteil 5 dem zweiten Zylinderrohrende 7 zugeordnet. In dieser Ausführung bildet die Innenseite des zweiten Verschlussteils 5 eine axiale Begrenzung 11 und die Innenseite des ersten Verschlussteil 5 eine weitere axiale Begrenzung 27, welche den axialen Bewegungsraum der im Zylinderinnenraum 8 angeordneten Kolbeneinheit 2 begrenzt. Die axialen Begrenzungen 11, 27 sind als Anschlagflächen für die sich im Betrieb axial bewegende Kolbeneinheit 2 ausgebildet.

An dem Zylinderrohr 3 ist an dem zweiten Zylinderrohrende 7 der Druckmittelanschluss 10 und dem ersten Zylinderrohrende 6 der weitere Druckmittelanschluss 26 angeordnet.

Die Kolbeneinheit 2 weist einen Kolbengrundkörper 12 und einen Ringkörper 13 auf. Die Kolbeneinheit 2 setzt sich in dem Ausführungsbeispiel aus einer Kolbenstange und einem Kolben zusammen, welche fest miteinander verbunden sind. Im Ausführungsbeispiel bilden der Kolbengrundkörper und der Ringkörper zusammen den Kolben aus.

In dieser Ausführung ist die Kolbenstange der Kolbeneinheit 2 durch das erste Verschlussteil 4 geführt und darin gleitend gelagert.

Der Ringkörper 13 ist auf den Führungszapfen 18 aufgeschoben, welcher als eine Verjüngung am Kolbengrundkörper 12 ausgeführt ist.

Der Kolbengrundkörper 12 wird mittels einer Führung 14 im Zylinderrohr 3 geführt.

Fig. 2 zeigt eine Vergrößerung von Fig. 1 im Bereich des zweiten Verschlussteils 5. Weiterhin befindet sich der Kolbengrundkörper 12 in einer Endlagenposition, wodurch der Kolbengrundkörper 12 mit seinem Führungszapfen 18 an der axialen Begrenzung 11 anliegt.

In dieser Figur ist die Anordnung und die Bauform des Ringkörpers 13 detaillierter dargestellt. Der Ringkörper 13 ist in dem Ausführungsbeispiel als ein Metallring ausgebildet, welcher an seiner Außenmantelfläche 13c eine Innenringnut 15 besitzt, in welcher der Kolbenring 16 eingesetzt ist. Die Innenringnut 15 ist so ausgebildet, dass der Kolbenring 16 in radialer Richtung einen größeren Bewegungsspielraum besitzt, so dass er sich radial elastisch verformen kann. Der elastische Kolbenring weist einen Kolbenringspalt 16a auf (siehe hierzu insbesondere Fig. 7) und spannt sich gegen die Zylinderinnenwandung 17.

Der Ringkörper 13 ist auf den Führungszapfen 18 aufgeschoben und liegt mit einer kolbengrundkörperseitigen axialen Ringfläche 13d an der ringkörperseitigen Gegenringfläche 12a des Kolbengrungkörpers 12 an. Axial gegenüberliegend wird der axiale Bewegungsspielraum des Ringkörpers 13 von einem Sicherungsring 22 begrenzt.

Weiterhin ist die Ringöffnung 13a des Ringkörpers so ausgebildet, dass diese den Durchmesser das Führungszapfens 18 übersteigt, so dass der Ringkörper insoweit einen radialen Bewegungsspielraum gegenüber dem Führungzapfen 18 besitzt.

Die Dämpfungszone 9 stellt einen axialen Abschnitt dar und erstreckt sich vom Druckmittelanschluss 10 bis zur Endlage des Kolbenrings 16 vor dem zweiten Verschlussteil 5. In Dämpfungszone 9 herrscht bei einer Einfahrbewegung der Kolbeneinheit 2 eine Dämpfungswirkung, welche der Einfahrbewegung der Kolbeneinheit 2 entgegengerichtet ist und diese abbremst. Dies wird ferner in Fig. 5 detailliert beschrieben.

In Fig. 3 ist ein zweites Ausführungsbeispiel dargestellt. Es handelt sich hierbei um einen Differenzialarbeitszylinder mit einer Dämpfung in beiden Endlagen. Hierzu ist ein weiterer Ringkörper 28 vorhanden. Der weitere Ringkörper 28 ist baugleich zum Ringkörper 13 und ist auf einen weiteren Führungszapfen 29 aufgeschoben und dort von einem weiteren Sicherungsring 30 fixiert. Beide Ringkörper 13, 28 und beide Führungszapfen18, 29 liegen sich am Kolbengrundkörper 12 axial gegenüber.

Durch den weiteren Ringkörper wird in entsprechender Weise wie in der Dämpfungszone 9 zusätzlich eine Dämpfwirkung in der weiteren Dämpfungszone 25 bewirkt. Die weitere Dämpfungszone 25 erstreckt sich zwischen dem weiteren Druckmittelanschluss 26 und der Endlage des weiteren Kolbenrings 31 vor der weiteren axialen Begrenzung 27 an dem ersten Verschlussteil 4.

Im Übrigen sind die Diffenzialarbeitszylinder aus Fig. 1 und Fig. 3 in ihrem Grundaufbau baugleich.

In Fig. 4 ist ein Gleichlaufarbeitszylinder dargestellt, welcher ebenfalls beidseitig endlagengedämpft ist. Der Unterschied zu den Differenzialarbeitskolben aus Fig. 3 liegt darin, dass der Kolbenstangenabschnitt des Kolbengrundkörpers 12 durch beide Verschlussteile 4, 5 geführt und gleitend gelagert ist. Daher ist auch das zweite Verschlussteil 5 in diesem Ausführungsbeispiels als Führungsverschlussteil ausgebildet. Der Kolbengrundkörper 12 ist ähnlich dem aus Fig. 3 ausgebildet, er unterscheidet sich aber darin, dass die Kolbenstange durch ihn hindurch reicht. Beide Abschnitte der Kolbeneinheit 2 sind auch hier fest miteinander verbunden.

In Fig. 5 ist der erste Betriebszustand, bei dem es sich um den Dämpfungsbetriebszustand handelt, und in Fig. 6 der zweite Betriebszustand, bei dem es sich um den Ausfahrtbetriebszustand handelt, während des Betriebs des endlagengedämpften Arbeitszylinders dargstellt. Diese Figuren dienen der Darstellung der Funktionsweise der Dämpfung.

In Fig. 5 befindet sich die Kolbeneinheit in der Einfahrbewegung und der Kolbenring 16 in der Innenringnut 15 des Ringkörpers 13 hat den Druckmittelanschluss 10 gerade überfahren und schließt im Dämpfungszonenraum 20 ein Dämpfungsdruckmittelvolumen ein. Der Druck im Dämpfungsdruckmittelvolumen ist größer als der Druck am Druckmittelanschluss 10. Somit wird der Ringkörper 13 mit seiner kolbengrundkörperseitigen axiale Ringfläche 13d an die ringkörperseitige axiale Gegenringfläche 12a gepresst, wodurch sich dort eine ringförmige Dichtebene ausbildet.

Das Druckmittel aus dem Dämpfungsdruckmittelvolumen kann nun nur noch über den Kolbenringspalt 16a im Kolbenring 16 zum Druckmittelanschluss 10 zurückströmen, wodurch der Einfahrbewegung der Kolbeneinheit 2 eine dämpfende Kraftwirkung entgegengesetzt wird. Die Einfahrbewegung wird solange verzögert, bis die Kolbeneinheit 2 die axiale Begrenzung 11 erreicht.

In Fig. 6 wird der zweite Betriebszustand dargestellt.

In diesem zweiten Betriebszustand vollzieht die Kolbeneinheit 2 eine Ausfahrbewegung. Diese wird durch das vom Druckmittelanschluss 10 in den Dämpfungszonenraum 20 einströmende Druckmittel (sobald der Druck am Druckmittelanschluss 10 größer als der im Dämpfungsdruckmittelvolumen ist) hervorgerufen.

Sobald der Druck am Druckmittelanschluss 10 größer ist als der im Dämpfungsdruckmittelvolumen wird der Ringkörper 13 axial verschoben und an den Sicherungsring 22 gedrückt. Damit wird ein axialer Spalt 21 zwischen ringkörperseitiger axialer Gegenringfläche 12a und kolbengrundkörperseitiger axialen Ringfläche 13d geöffnet.

Der Ringkörper 13 besitzt zudem einen radialen Bewegungsspielraum. Dieser wird durch einen Ringspalt 19 zwischen der Innenmantelfläche 13b und dem Führungszapfen 18 bereitgestellt. Der axiale Spalt 21 und der Ringspalt 19 bilden einen durchgängigen Druckmitteleinströmkanal für das in den Dämpfungszonenraum 20 einströmende Druckmittel aus. Eine axiale Nut 24 im Führungszapfen vergrößert in diesem Ausführungsbeispiel zusätzlich den Strömungsquerschnitt des Druckmitteleinströmkanals.

So kann das Druckmittel mit einem geringen Druckverlust in den Dämpfungszonenraum 20 strömen und die Ausfahrbewegung wird kaum verzögert.

Die in Fig. 5 und 6 dargestellte Funktionsweise entspricht im Falle einer Ausführung mit beidseitiger Endlagendämpfung dem Zusammenspiel von drittem und viertem Betriebszustand in der weiteren Dämpfungszone 25 mittels des weiteren Ringkörpers 28.

Dabei wird der dritte Betriebszustand während der Einfahrbewegung in die weitere Dämpfungszone 25 und der vierte Betriebszustand während der Ausfahrbewegung aus der weiteren Dämpfungszone 25 eingenommen. In der weiteren Endlage ist der dritte Betriebszustand der Dämpfungsbetriebszustand und der vierte Betriebszustand der Ausfahrtbetriebszustand.

Zudem ist in Fig. 5 und Fig. 6 ein an dem Zylinderrohr angeordneter Positionsgeber 23 dargestellt.

Fig. 7 zeigt die Kolbeneinheit 2 eines Ausführungsbeispiels eines Differenzialarbeitszylinders mit beidseitiger Endlagendämpfung in einer Schrägansicht.

Es sind der Ringkörper 13, der Kolbenring 16 mit seinem Kolbenringspalt 16a, der Sicherungsring 22, die Führung 14 und die axiale Nut 24 gezeigt. Ferner ist axial an dem Kolbengrundkörper 12 gegenüberliegend der weitere Ringkörper 28 und der dort angeordnete weitere Kolbenring 31 mit seinem weiteren Kolbenringspalt 31a dargestellt. Die Kolbenringe 16, 31 und der Sicherheitsring 22 werden jeweils durch einen elastischen Metallring gebildet. Der weitere Sicherungsring und der weitere Führungszapfen sind verdeckt und daher in Fig. 7 ohne Bezugszeichen.

Der Ringkörper 13 nimmt den Kolbenring 16 in der Innenringnut 15 auf und ist mit dem Sicherheitsring 22 auf dem Führungszapfen 18 fixiert. Entsprechendes gilt für den weiteren Ringkörper 28 und den weiteren Kolbenring 31 sowie den weiteren Sicherungsring und den weiteren Führungszapfen.

Die Führung 14 ist in einer Nut des Kolbengrundkörpers 12 angeordnet.

### Verwendete Bezugszeichen

- 1: Zylinder
- 2: Kolbeneinheit
- 3: Zylinderrohr
- 4: erstes Verschlussteil
- 5: zweites Verschlussteil
- 6: erstes Zylinderrohrende
- 7: zweites Zylinderrohrende
- 8: Zylinderinnenraum
- 9: Dämpfungszone
- 10: Druckmittelanschluss
- 11: axiale Begrenzung
- 12: Kolbengrundkörper
- 12a: ringkörperseitige axiale Gegenringfläche
- 13: Ringkörper
- 13a: Ringöffnung
- 13b: Innenmantelfläche
- 13c: Außenmantelfläche
- 13d: kolbengrundkörperseitige axiale Ringfläche
- 14: Führung
- 15: Innenringnut
- 16: Kolbenring
- 16a: Kolbenringspalt
- 17: Zylinderinnenwandung
- 18: Führungszapfen
- 19: Ringspalt
- 20: Dämpfungszonenraum
- 21: axiale Spalt
- 22: Sicherungsring
- 23: Positionsgeber
- 24: axiale Nut
- 25: weitere Dämpfungszone
- 26: weiterer Druckmittelanschluss
- 27: weitere axiale Begrenzung
- 28: weiterer Ringkörper
- 29: weiterer Führungszapfen
- 30: weiterer Sicherungsring
- 31: weiterer Kolbenring
- 31a: weiterer Kolbenringspalt

## Patentansprüche

1. Endlagengedämpfter Arbeitszylinder,
aufweisend einen Zylinder (1) und eine Kolbeneinheit (2),
wobei der Zylinder (1) ein Zylinderrohr (3), ein erstes Verschlussteil (4) und ein zweites Verschlussteil (5) aufweist,
wobei das Zylinderrohr (3) ein erstes Zylinderohrende (6) und ein zweites Zylinderrohrende (7) aufweist,
wobei das erste Verschlussteil (4) an dem ersten Zylinderrohrende (6) und das zweite Verschlussteil (5) an dem zweiten Zylinderrohrende (7) angeordnet ist,
wobei Zylinderrohr (3) und die Verschlussteile (4, 5) einen Zylinderinnenraum (8) ausbilden,
wobei der Zylinder (1) in mindestens einem Endbereich eine Dämpfungszone (9) aufweist,
wobei der Zylinder (1) mindestens einen seitlich angeordneten Druckmittelanschluss (10) aufweist, wobei der Druckmittelanschluss (10) der Dämpfungszone (9) zugeordnet und von einer axialen Begrenzung (11) des Zylinderinnenraums (8) axial beabstandet ist,
wobei die Kolbeneinheit (2) einen Kolbengrundkörper (12) und einen Ringkörper (13) aufweist,
wobei die Kolbeneinheit (2) das erste Verschlussteil (4) gleitend durchsetzt und in dem Zylinderinnenraum (8) mindestens einen Arbeitsraum ausbildet,
wobei der Kolbengrundkörper (12) mittels einer Führung (14) in dem Zylinderinnenraum (8) axial verschieblich geführt wird,
wobei der Ringkörper (13) an einer radialen Außenmantelfläche (13c) eine umlaufende Innenringnut (15) aufweist, wobei in der Innenringnut (15) ein Kolbenring (16) angeordnet ist,
wobei der Kolbenring (16) federnd an einer Zylinderinnenwandung (17) anliegt und einen Kolbenringspalt (16a) aufweist,
wobei der Ringkörper (13) in einer Ringöffnung (13a) einen Führungszapfen (18) des Kolbengrundkörpers (12) aufnimmt und zwischen einer radialen Innenmantelfläche des Ringkörpers (13b) und dem Führungszapfen (18) ein Ringspalt (19) ausgebildet ist,
wobei der Ringkörper (13) gegenüber dem Kolbengrundkörper (12) ein axiales Bewegungsspiel und ein radiales Bewegungsspiel aufweist
und wobei der Ringkörper (13) eine kolbengrundkörperseitige axiale Ringfläche (13d) und der Kolbengrundkörper gegenüberliegend eine ringkörperseitige axiale Gegenringfläche (12a) aufweist,
wobei die Kolbeneinheit (2) ausgebildet ist, bei einer Einfahrbewegung in die Dämpfungszone (9) den Druckmittelanschluss (10) mit dem Kolbenring (16) axial zu überfahren und in der Dämpfungzone (9) ein Dämpfungsdruckmittelvolumen in einem Dämpfungszonenraum (20) einzuschließen,
wobei die Kolbeneinheit (2) ausgebildet ist, innerhalb der Dämpfungszone (9) bei einer Einfahrbewegung einen ersten Betriebszustand und bei einer Ausfahrbewegung einen zweiten Betriebszustand aufzuweisen,
wobei in dem ersten Betriebszustand die kolbengrundkörperseitige axiale Ringfläche (13d) und die ringkörperseitige axiale Gegenringfläche (12a) aneinander anliegen und eine Dichtebene ausbilden,
wobei ein Überdruck des Dämpfungsdruckmittelvolumens gegenüber dem Druckmittelanschluss (10) vorliegt und der Kolbenringspalt (16a) für einen gedrosselten Abstrom des Dämpfungsdruckmittelvolumens ausgebildet ist, wobei in dem zweiten Betriebszustand die kolbengrundkörperseitige axiale Ringfläche (13d) und die ringkörperseitige axiale Gegenringfläche (12a) einen axialen Spalt (21) aufweisen,
wobei der axiale Spalt (21) und der Ringspalt (19) einen Druckmitteleinströmkanal ausbilden und der Druckmitteleinströmkanal für einen Zustrom eines Druckmittels in den Dämpfungszonenraum (20) ausgebildet ist.

2. Endlagengedämpfter Arbeitszylinder nach Anspruch 1,
**dadurch gekennzeichnet,**
**dass** das axiale Bewegungsspiel des Ringkörpers (13) axial entgegen der Kolbenmitte durch einen Sicherungsring (22) begrenzt wird.

3. Endlagengedämpfter Arbeitszylinder nach Anspruch 1 und 2,
**dadurch gekennzeichnet,**
**dass** der Führungszapfen (18) eine Axialnut aufweist, welche als Teil des Druckmitteleinströmkanals ausgebildet ist.

4. Endlagengedämpfter Arbeitszylinder nach einem der vorhergehenden Ansprüche,
**dadurch gekennzeichnet,**
**dass** der Zylinder einen Positionsgeber (23) aufweist und der Positionsgeber (23) ausgebildet ist, eine Position des Ringkörpers (13) aufzunehmen.

5. Endlagengedämpfter Arbeitszylinder nach einem der vorhergehenden Ansprüche,
**dadurch gekennzeichnet,**
**dass** die Zylinderinnenwandung (17) in der Dämpfungszone (20) eine Konizität aufweist und in dem ersten Betriebszustand der Kolbenring (16) ausgebildet ist, den Kolbenringspalt (16a) mit fortschreitender Einfahrbewegung zu verschmälern.

6. Endlagengedämpfter Arbeitszylinder nach einem der vorhergehenden Ansprüche,
**dadurch gekennzeichnet,**
**dass** der Zylinder (1) in einem dem Endbereich axial gegenüberliegenden weiteren Endbereich eine weitere Dämpfungszone (25) aufweist,
wobei der Zylinder (1) einen weiteren seitlich angeordneten Druckmittelanschluss (26) aufweist, wobei der weitere Druckmittelanschluss (26) der weiteren Dämpfungszone (25) zugeordnet und von einer der axialen Begrenzung gegenüberliegenden weiteren axialen Begrenzung (27) des Zylinderinnenraums axial beabstandet ist,
wobei die Kolbeneinheit (2) axial dem Ringkörper (13) gegenüberliegend einen weiteren Ringkörper (28) und der Kolbengrundkörper (12) axial dem Führungszapfen (18) gegenüberliegend einen weiteren Führungszapfen (29) aufweist; wobei der weitere Ringkörper (28) an einer radialen Außenmantelfläche eine umlaufende Innenringnut aufweist, wobei in der Innenringnut ein weiterer Kolbenring (31) angeordnet ist, wobei der weitere Kolbenring (31) federnd an der Zylinderinnenwandung (17) anliegt und einen Kolbenringspalt aufweist, wobei der weitere Ringkörper (28) in einer Ringöffnung den weiteren Führungszapfen (29) des Kolbengrundkörpers (12) aufnimmt und zwischen einer radialen Innenmantelfläche des weiteren Ringkörpers (28) und dem weiteren Führungszapfen (29) ein weiterer Ringspalt ausgebildet ist, wobei der weitere Ringkörper (28) gegenüber dem Kolbengrundkörper (12) ein axiales Bewegungsspiel und ein radiales Bewegungsspiel aufweist und
wobei der weitere Ringkörper (28) eine kolbengrundkörperseitige axiale Ringfläche und der Kolbengrundkörper gegenüberliegend eine ringkörperseitige axiale weitere Gegenringfläche aufweist,
wobei die Kolbeneinheit (2) ausgebildet ist, bei einer Einfahrbewegung in die weitere Dämpfungszone (25) den weiteren Druckmittelanschluss (26) mit dem weiteren Kolbenring (31) axial zu überfahren und in der weiteren Dämpfungszone (25) ein weiteres Dämpfungsdruckmittelvolumen in einem weiteren Dämpfungszonenraum einzuschließen,
wobei die Kolbeneinheit ausgebildet ist bei einer Einfahrbewegung innerhalb der weiteren Dämpfungszone (25) einen dritten Betriebszustand und bei einer Ausfahrbewegung innerhalb der weiteren Dämpfungszone (25) einen vierten Betriebszustand aufzuweisen,
wobei in dem dritten Betriebszustand die kolbengrundkörperseitige axiale Ringfläche des weiteren Ringkörpers (28) und die ringkörperseitige axiale weitere Gegenringfläche aneinander anliegen und eine Dichtebene ausbilden, wobei ein Überdruck des weiteren Dämpfungsdruckmittelvolumens gegenüber dem weiteren Druckmittelanschluss (26) vorliegt und der Kolbenringspalt des weiteren Kolbenrings (31) für einen gedrosselten Abstrom des weiteren Dämpfungsdruckmittelvolumens ausgebildet ist, wobei in dem vierten Betriebszustand die kolbengrundkörperseitige axiale Ringfläche des weiteren Ringkörpers (28) und die ringkörperseitige axiale weitere Gegenringfläche einen axialen Spalt aufweisen, wobei der axiale Spalt und der weitere Ringspalt einen Druckmitteleinströmkanal ausbilden und der Druckmitteleinströmkanal für einen Zustrom eines Druckmittels in den weiteren Dämpfungszonenraum ausgebildet ist.

## Claims

1. A working cylinder with end-position damping,
comprising a cylinder (1) and a piston unit (2),
wherein the cylinder (1) comprises a cylinder tube (3), a first closure part (4) and a second closure part (5),
wherein the cylinder tube (3) comprises a first cylinder tube end (6) and a second cylinder tube end (7),
wherein the first closure part (4) is arranged at the first cylinder tube end (6) and the second closure part (5) is arranged at the second cylinder tube end (7),
wherein the cylinder tube (3) and the closure parts (4,5) form a cylinder interior (8),
wherein the cylinder (1) comprises a damping zone (9) in at least one end region,
wherein the cylinder (1) comprises at least one laterally arranged pressure medium connection (10), wherein the pressure medium connection (10) is assigned to the damping zone (9) and is axially spaced from an axial limitation (11) of the cylinder interior (9),
wherein the piston unit (2) has a piston main body (12) and a ring body (13), wherein the piston unit (2) slidably passes through the first closure part (4) and forms at least one working chamber in the cylinder interior (8),
wherein the piston main body (12) is guided in an axially displaceable manner in the cylinder interior (8) by means of a guide (14),
wherein the ring body (13) has a circumferential inner ring groove (15) on a radial outer lateral surface (13c),
wherein a piston ring (16) is arranged in the inner ring groove (15),
wherein the piston ring (16) resiliently rests against an inner cylinder wall (17) and has a piston ring gap (16a),
wherein the ring body (13) receives a guide pin (18) of the piston main body (12) in a ring opening (13a) and a ring gap (19) is formed between a radial inner surface of the ring body (13b) and the guide pin (18),
wherein the ring body (13) has an axial movement play and a radial movement play relative to the piston main body (12),
and wherein the ring body (13) has an axial ring surface (13d) on the piston main body side and the piston main body has an opposite axial counter ring surface (12a) on the ring body side,
wherein the piston unit (2) is designed to pass axially with the piston ring (16) over the pressure medium connection (10) during a retraction movement into the damping zone (9) and to enclose a damping pressure medium volume in a damping zone chamber (20) in the damping zone (9),
wherein the piston unit (2) is designed such that it has a first operating state during a retraction movement and has a second operating state during an extension movement within the damping zone (9),
wherein, in the first operating state, the axial ring surface (13d) on the piston main body side and the axial counter ring surface (12a) on the ring body side abut against each other and form a sealing plane,
wherein the damping pressure medium volume has an overpressure relative to the pressure medium connection (10) and the piston ring gap (16a) is designed for a throttled outflow of the damping pressure medium volume, wherein, in the second operating state, an axial gap (21) is formed between the axial ring surface (13d) on the piston main body side and the axial counter ring surface (12a) on the ring body side,
wherein the axial gap (21) and the ring gap (19) form a pressure medium inflow channel, and the pressure medium inflow channel is designed for an inflow of a pressure medium into the damping zone chamber (20).

2. The working cylinder with end position damping according to claim 1,
**characterized in**
**that** the axial movement play of the ring body (13) is limited axially against the piston centre by a locking ring (22).

3. The working cylinder with end position damping according to claim 1 and 2,
**characterized in**
**that** the guide pin (18) has an axial groove which is formed as a part of the pressure medium inflow channel.

4. The working cylinder with end position damping according to one of the preceding claims,
**characterized in**
**that** the cylinder comprises a position sensor (23) and the position sensor (23) is designed to record a position of the ring body (13).

5. The working cylinder with end position damping according to one of the preceding claims,
**characterized in**
**that** the cylinder inner wall (17) has a conicity in the damping zone (20) and, in the first operating state, the piston ring (16) is designed to narrow the piston ring gap (16a) as the retraction movement progresses.

6. The working cylinder with end position damping according to one of the preceding claims,
**characterized in**
**that** the cylinder (1) has a further damping zone (25) in a further end region existing axially opposite the end region,
wherein the cylinder (1) has a further laterally arranged pressure medium connection (26), wherein the further pressure medium connection (26) is assigned to the further damping zone (25) and is axially spaced from a further axial limitation (27) of the cylinder interior opposite the axial limitation,
wherein the piston unit (2) has a further ring body (28) axially opposite the ring body (13) and the piston main body (12) has a further guide pin (29) axially opposite the guide pin (18),
wherein the further ring body (28) has a circumferential inner ring groove on a radial outer lateral surface, wherein a further piston ring (31) is arranged in the inner ring groove, wherein the further piston ring (31) resiliently rests against the cylinder inner wall (17) and has a piston ring gap, wherein the further ring body (28) receives the further guide pin (29) of the piston main body (12) in a ring opening and a further ring gap is formed between a radial inner lateral surface of the further ring body (28) and the further guide pin (29), wherein the further ring body (28) has an axial movement play and a radial movement play relative to the piston main body (12), and wherein the further ring body (28) has an axial ring surface on the piston main body side and the piston main body has an opposite axial further counter ring surface on the ring body side, wherein the piston unit (2) is designed to pass axially with the further piston ring (31) over the further pressure medium connection (26) during a retraction movement into the further damping zone (25), and to enclose a further damping pressure medium volume in a further damping zone chamber in the further damping zone (25),
wherein the piston unit is designed such that it has a third operating state during a retraction movement within the further damping zone (25) and a fourth operating state during an extension movement within the further damping zone (25), wherein, in the third operating state, the axial ring surface of the further ring body (28) on the piston main body side and the axial further counter ring surface on the ring body side abut against each other and form a sealing plane, wherein the further damping pressure medium volume has an overpressure relative to the further pressure medium connection (26) and the piston ring gap of the further piston ring (31) is designed for a throttled outflow of the further damping pressure medium volume, wherein, in the fourth operating state, an axial gap is formed between the axial ring surface of the further ring body (28) on the piston main body side and the axial further counter ring surface on the ring body side, wherein the axial gap and the further ring gap form a pressure medium inflow channel, and the pressure medium inflow channel is designed for an inflow of a pressure medium into the further damping zone chamber.

## Revendications

1. Cylindre de travail à amortissement en position finale,
comprenant un cylindre (1) et une unité de piston (2),
où le cylindre (1) comprend un tube cylindrique (3), un premier élément de fermeture (4) et un deuxième élément de fermeture (5),
où le tube cylindrique (3) comprend une première extrémité du tube cylindrique (6) et une deuxième extrémité du tube cylindrique (7),
où le premier élément de fermeture (4) est disposé sur la première extrémité du tube cylindrique (6) et le deuxième élément de fermeture (5) est disposé sur la deuxième extrémité du tube cylindrique (7),
où le tube cylindrique (3) et les éléments de fermeture (4, 5) forment un espace intérieur de cylindre (8),
où le cylindre (1) présente une zone d'amortissement (9) dans au moins une zone d'extrémité,
où le cylindre (1) présente au moins un raccord de fluide sous pression (10) disposé latéralement, le raccord de fluide sous pression (10) étant associé à la zone d'amortissement (9) et étant espacé axialement d'une délimitation axiale (11) de l'espace intérieur de cylindre (8),
où l'unité de piston (2) présente un corps de base de piston (12) et un corps annulaire (13),
où l'unité de piston (2) traverse de manière glissante le premier élément de fermeture (4) et forme au moins un espace de travail dans l'espace intérieur de cylindre (8),
où le corps de base de piston (12) est guidé de manière à pouvoir se déplacer axialement dans l'espace intérieur de cylindre (8) au moyen d'un guidage (14),
où le corps annulaire (13) présente sur une surface-enveloppe extérieure radiale (13c) une rainure annulaire intérieure périphérique (15), un segment de piston (16) étant disposé dans la rainure annulaire intérieure (15),
où le segment de piston (16) est en contact de façon élastique avec une paroi intérieure de cylindre (17) et présente un interstice de segment de piston (16a),
où le corps annulaire (13) reçoit dans une ouverture annulaire (13a) un pivot de guidage (18) du corps de base de piston (12) et un interstice annulaire (19) est formé entre une surface-enveloppe intérieure radiale du corps annulaire (13b) et le pivot de guidage (18),
où le corps annulaire (13) présente un jeu de mouvement axial et un jeu de mouvement radial par rapport au corps de base de piston (12)
et où le corps annulaire (13) présente une surface annulaire axiale (13d) sur le côté du corps de base du piston et le corps de base du piston présente en face une surface annulaire axiale opposée (12a) du côté du corps annulaire, où l'unité de piston (2) est conçue, lors d'un mouvement d'entrée dans la zone d'amortissement (9), pour passer axialement sur le raccord de fluide sous pression (10) avec le segment de piston (16) et pour enfermer dans la zone d'amortissement (9) un volume de fluide de pression d'amortissement dans un espace de zone d'amortissement (20),
où l'unité de piston (2) est conçue pour présenter, à l'intérieur de la zone d'amortissement (9), un premier état de fonctionnement lors d'un mouvement d'entrée et un deuxième état de fonctionnement lors d'un mouvement de sortie,
où, dans le premier état de fonctionnement, la surface annulaire axiale (13d) sur le côté du corps de base de piston et la surface annulaire axiale opposée (12a) sur le côté du corps de segment sont en contact l'une avec l'autre et forment un plan d'étanchéité,
où une surpression du volume de fluide de pression d'amortissement par rapport au raccord de fluide de pression (10) existe et l'interstice de segment de piston (16a) est conçu pour un écoulement étranglé du volume de fluide de pression d'amortissement,
où, dans le deuxième état de fonctionnement, la surface annulaire axiale (13d) sur le côté du corps de base de piston et la surface annulaire axiale opposée (12a) sur le côté du corps de segment forment un interstice axial (21),
où l'interstice axiale (21) et l'interstice annulaire (19) forment un canal d'entrée de fluide sous pression et le canal d'entrée de fluide sous pression est formé pour une entrée d'un fluide sous pression dans l'espace de zone d'amortissement (20).

2. Cylindre de travail à amortissement en position finale suivant la
revendication 1
est **caractérisé en ce**
**que** le jeu de mouvement axial du corps annulaire (13) est limité axialement à l'encontre du centre du piston par un circlip (22).

3. Cylindre de travail à amortissement en position finale suivant les
revendications 1 et 2
est **caractérisé en ce**
**que** le pivot de guidage (18) présente une rainure axiale qui est réalisée en tant que partie du canal d'entrée de fluide sous pression.

4. Cylindre de travail à amortissement en position finale suivant une des
revendications précédentes
est **caractérisé en ce**
**que** le cylindre présente un capteur de position (23) et que le capteur de position (23) est conçu pour enregistrer une position du corps annulaire (13).

5. Cylindre de travail à amortissement en position finale suivant une des
revendications précédentes
est **caractérisé en ce**
**que** la paroi intérieure de cylindre (17) présente une conicité dans la zone d'amortissement (20) et que, dans le premier état de fonctionnement, le segment de piston (16) est conçu pour réduire l'interstice de segment de piston (16a) au fur et à mesure de la progression du mouvement d'entrée.

6. Cylindre de travail à amortissement en position finale suivant une des revendications précédentes
est **caractérisé en ce**
**que** le cylindre (1) présente une autre zone d'amortissement (25) dans une autre zone d'extrémité opposée axialement à la zone d'extrémité,
où le cylindre (1) présente un autre raccord de fluide sous pression (26) disposé latéralement, le raccord de fluide sous pression (26) étant associé à une autre zone d'amortissement (25) et étant espacé axialement d'une autre délimitation axiale (27) qui est opposée d'une délimitation axiale de l'espace intérieur de cylindre,
où l'unité de piston (2) présente un autre corps annulaire (28) opposé axialement au corps annulaire (13) et le corps de base de piston (12) présente un autre pivot de guidage (29) opposé axialement au pivot de guidage (18), l'autre corps annulaire (28) présentant sur une surface-enveloppe extérieure radiale une rainure annulaire intérieure périphérique, un autre segment de piston (31) étant disposé dans la rainure annulaire intérieure, l'autre segment de piston (31) s'appliquant de façon élastique contre la paroi intérieure de cylindre (17) et présentant un interstice de segment de piston, l'autre corps annulaire (28) recevant dans une ouverture annulaire l'autre pivot de guidage (29) du corps de base de piston (12) et un autre interstice de segment étant formé entre une surface-enveloppe intérieure radiale de l'autre corps annulaire (28) et l'autre pivot de guidage (29), l'autre corps annulaire (28) présentant un jeu de mouvement axial et un jeu de mouvement radial par rapport au corps de base du piston (12), et l'autre corps annulaire (28) présentant une surface annulaire axiale sur le côté du corps de base du piston et le corps de base du piston présentant en face une autre surface annulaire axiale opposée au côté du corps annulaire, où l'unité de piston (2) est conçue, lors d'un mouvement d'entrée dans l'autre zone d'amortissement (25), pour passer axialement sur l'autre raccord de fluide sous pression (26) avec l'autre segment de piston (31) et pour enfermer dans l'autre zone d'amortissement (25) un autre volume de fluide de pression d'amortissement dans un autre espace de zone d'amortissement (20),
où l'unité de piston est conçue pour présenter, à l'intérieur de l'autre zone d'amortissement (25), un troisième état de fonctionnement lors d'un mouvement d'entrée et un quatrième état de fonctionnement lors d'un mouvement de sortie à l'intérieur de l'autre zone d'amortissement (25), où, dans le troisième état de fonctionnement, la surface annulaire axiale sur le côté du corps de base de piston de l'autre corps annulaire (28) et l'autre surface annulaire axiale opposée sur le côté du corps de segment sont en contact l'une avec l'autre et forment un plan d'étanchéité, où une surpression de l'autre volume de fluide de pression d'amortissement par rapport à l'autre raccord de fluide de pression (26) existe et l'interstice de segment de piston de l'autre segment de piston (31) est conçu pour un écoulement étranglé de l'autre volume de fluide de pression d'amortissement, où, dans le quatrième état de fonctionnement, la surface annulaire axiale sur le côté du corps de base de piston de l'autre corps annulaire (28) et l'autre surface annulaire axiale opposée sur le côté du corps de segment forment un interstice axial, où l'interstice axiale et l'autre interstice annulaire forment un canal d'entrée de fluide sous pression et le canal d'entrée de fluide sous pression est formé pour une entrée d'un fluide sous pression dans l'autre espace de zone d'amortissement.
